# EUROPÄISCHE PATENTANMELDUNG

(11) **EP 4 624 720 A1**
(43) Veröffentlichungstag der Anmeldung: **01.10.2025**
(21) Anmeldenummer: 24166721.1
(22) Anmeldetag: 27.03.2024
(51) Int. Cl.: E06B 9/58

(54) **FÜHRUNGSVORRICHTUNG FÜR EINEN SEITENRAND EINER FLEXIBLEN FLACHMATERIALBAHN EINER MARKISE UND EINE MARKISE DAMIT**

(71) Anmelder: Griesser Holding AG, 8355 Aadorf (CH)
(72) Erfinder: Baudry, Benjamin, 06510 Carros (FR); Roëckel, Hervé, 06410 Biot (FR); Buracchi, Cyrille, 06800 Cagnes sur Mer (FR)
(74) Vertreter: Gachnang AG Patentanwälte

(57) **Zusammenfassung**

Die Führungsvorrichtung (2) umfasst eine Montageschiene (5), ein Federprofil (6) und eine Führungsschiene (7) mit einer Führungsnut (10). Die Montageschiene (5) weist einen teilweise umschlossenen Innenraum (8) sowie eine Zugangsöffnung (9) auf. Das Federprofil (6) ist bei einer Seite der Zugangsöffnung (9) im Innenraum (8) an der Montageschiene (5) angeordnet und erstreckt sich entlang der Montageschiene (5) und in einer Richtung von der Zugangsöffnung (9) weg zu einem freien Endbereich (6a). Die im Innenraum (8) angeordnete Führungsschiene (7) umfasst beidseits der Führungsnut (10) Stege (11) mit freien Seitenbereichen (11a). Einer der Stege (11) der Führungsschiene (7) ist bei seinem freien Seitenbereich (11a) um eine Längsachse schwenkbar mit der Montageschiene (5) verbunden. Das Federprofil (6) liegt mit dem freien Endbereich (6a) an einem der Stege (11) an und macht die Führungsschiene (7) zum Spannen der Flachmaterialbahn (3) von der Zugangsöffnung (9) weg drückbar.

## Beschreibung

Die Erfindung betrifft eine Führungsvorrichtung nach dem Oberbegriff von Anspruch 1 und eine Markise mit dieser Führungsvorrichtung.

Markisen werden auch als Sonnenstoren bezeichnet und können als Sonnen-, Wärme-, Blend-, Sicht-, Regen-, Insekten- und Objektschutz eingesetzt und an den jeweiligen Schutz angepasst ausgebildet werden. Zum Erzielen des Schutzes wird eine flexible Flachmaterialbahn verwendet, die von einer Welle der Markise abwickelbar und auf diese aufwickelbar ist. Die flexible Flachmaterialbahn einer Markise umfasst vorzugsweise an den zu erzielenden Schutz angepasstes Material, beispielsweise ein Markisentuch, eine Kunststoffbahn oder gegebenenfalls ein Insektennetz.

Bei Markisen, die im abgewickelten Zustand vorgegebene Verläufe der beiden Seitenränder der flexiblen Flachmaterialbahn gewährleisten müssen, werden die Seitenränder in Führungsvorrichtungen geführt. Eine Führungsvorrichtung, die zum Führen eines Seitenrandes einer flexiblen Flachmaterialbahn einer Markise ausgestaltet ist, umfasst eine Führungsnut, in welcher ein Führungsbereich des Seitenrandes in Längsrichtung des Führungsvorrichtung bewegbar und quer zur Längsrichtung gehalten ist. Die Bewegbarkeit und das Halten in Querrichtung müssen auch bei hohen auf die Flachmaterialbahn wirkenden Windlasten gewährleistet sein. Die Flachmaterialbahn soll verzugs- und faltenfrei in Erscheinung treten.

Bei verbreiteten Führungslösungen ist der Führungsbereich des Seitenrandes ähnlich ausgebildet, wie einer von zwei miteinander verbindbaren Kontaktbereichen eines Reisverschlusses. Dieser Führungsbereich ist in der Längsrichtung einer Führungsnut verschiebbar gehalten und kann auf die Welle der Markise gewickelt werden. Solche Führungslösungen werden als ZIP-Führungen bezeichnet und gewährleisten eine dauerhafte Funktionalität der Markise.

EP 2 317 062 A1 EP beschreibt eine Führungsvorrichtung zum Führen einer Verdickung bzw. eines Keders eines Seitenrandes eines Markisentuches. Die Führungsvorrichtung umfasst eine Führungsschiene mit einer Führungsnut zur Aufnahme der Verdickung bzw. des Keders. Die Führungsschiene ist in wählbaren Positionen an einer u-förmigen Montageschiene festsetzbar, wobei die jeweilige Befestigungsposition so gewählt werden muss, dass das Markisentuch gespannt ist. Die wählbare fixe Positionierung der Führungsschiene erschwert den Einsatz und kann nicht gewährleisten, dass die Flachmaterialbahn verzugs- und faltenfrei in Erscheinung tritt. Häufig ist auch die gewünschte Bewegbarkeit und das Halten in Querrichtung bei hohen auf die Flachmaterialbahn wirkenden Windlasten nicht genügend gut gewährleistet.

EP 2 733 303 A1 beschreibt eine andere Führungsvorrichtung zum Führen einer Verdickung bzw. eines Keders eines Seitenrandes eines Markisentuches. Diese Führungsvorrichtung umfasst eine Montageschiene, zwei längliche elastische Elemente und eine Führungsschiene mit einer Führungsnut zur Aufnahme der Verdickung bzw. des Keders. Die Montageschiene weist einen Innenraum und eine sich entlang der Montageschiene erstreckende Zugangsöffnung zum Innenraum auf. Die Führungsschiene und die länglichen elastischen Elemente sind im Innenraum der Montageschiene angeordnet, wobei die länglichen elastischen Elemente beidseits der Zugangsöffnung angeordnet sind und Kontaktbereiche der Führungsschiene elastisch in Abständen zu Stützbereichen der Montageschiene beidseits der Zugangsöffnung halten.

Die Führungsschiene ist aufgrund ihrer Kontaktbereiche zu den elastischen Elementen breiter als die Zugangsöffnung und muss von einem stirnseitigen Ende in die Montageschiene eingeschoben werden. Wenn die länglichen elastischen Elemente an den Kontaktbereichen befestigt sind, werden diese zusammen mit der Führungsschiene eingeschoben. Bei der in EP 2 733 303 A1 dargestellten Ausführung, in der die länglichen elastischen Elemente mit voneinander wegführenden Haltebereichen Eintrittsöffnungen von Nuten hintergreifen, müssen die länglichen elastischen Elemente einzeln von einem stirnseitigen Ende in die Montageschiene eingeschoben werden. Das Zusammenstellen der Führungsvorrichtung ist sehr aufwändig und die Montage der zusammengestellten Führungsvorrichtung beim Einsatzort einer Markise ist erschwert.

Die erfindungsgemässe Aufgabe besteht nun darin eine Lösung zu finden, bei der die Führungsvorrichtung einfach eingesetzt werden kann.

Diese Aufgabe wird durch eine Führungsvorrichtung mit den Merkmalen des Anspruchs 1 und durch Markisen mit diesen Führungsvorrichtungen gelöst. Die abhängigen Ansprüche beschreiben vorteilhafte Ausführungsvarianten, welche weitere Aufgaben lösen.

Eine erfindungsgemässe Führungsvorrichtung ist dazu ausgestaltet einen Seitenrand einer flexiblen Flachmaterialbahn einer Markise zu führen. Dazu erstreckt sich die Führungsvorrichtung in einer Längsrichtung und umfasst eine Montageschiene, ein Federprofil und eine Führungsschiene. Die Montageschiene weist einen teilweise umschlossenen Innenraum sowie eine sich in der Längsrichtung erstreckende Zugangsöffnung zum Innenraum auf. Das Federprofil ist im Innenraum an der Montageschiene angeordnet und erstreckt sich bei einer ersten Seite der Zugangsöffnung entlang der Montageschiene und von der Zugangsöffnung weg zu einem freien Endbereich. Die Führungsschiene umfasst eine sich entlang der Führungsschiene erstreckende Führungsnut sowie beidseits einer zentral durch die Führungsnut verlaufenden Mittelebene von der Mittelebene wegführende Stege mit freien Seitenbereichen. Die Führungsschiene ist im Innenraum angeordnet, das Federprofil liegt mit dem freien Endbereich an einem Kontaktbereich eines der Stege an und drückt die Führungsschiene dort zum Spannen der Flachmaterialbahn mit einer Federkraft von der Zugangsöffnung weg. Einer der Stege der Führungsschiene ist bei seinem freien Seitenbereich um eine Längsachse schwenkbar mit der Montageschiene verbindbar.

Die Führungsnut der Führungsschiene ist mit einer Nutöffnung und einem Nutraum so ausgebildet, dass der Seitenrand einer flexiblen Flachmaterialbahn mit einem in die Führungsnut eingeführten Führungsbereich entlang der Führungsnut bewegbar und von der verengten Nutöffnung auch bei Zugkräften, welche den Führungsbereich in der Führungsnut gegen die Nutöffnung ziehen, sicher gehalten ist.

Die erfindungsgemässe Führungsvorrichtung ist einfach einsetzbar. Beim Installieren von Markisen sind verschiedene Vorgehensweisen möglich. Einerseits ist es möglich, zuerst zwei vollständig zusammengestellte Führungsvorrichtungen zu montieren und dann die beiden beidseits des Markisentuches ausgebildeten Führungsbereiche in zugeordnete Führungsnuten einzuführen.

Andrerseits ist es auch möglich, zuerst zwei Montageschienen ohne Führungsschienen und ohne Federprofil zu montieren und anschliessend zwei Führungsschienen je mit einem der Stege bei seinem freien Seitenbereich so mit der jeweiligen Montageschiene zu verbinden, dass die Führungsschienen je um eine Längsachse schwenkbar an der jeweiligen Montageschiene angeordnet sind. Die Führungsbereiche der flexiblen Flachmaterialbahn können einfach in die mit den Führungsschienen gegen die Flachmaterialbahn schwenkbaren Führungsnuten eingeführt werden. Die Führungsschienen mit den eingeführten Führungsbereichen können in Richtung von der Zugangsöffnung gegen den Innenraum geschwenkt werden und anschliessend kann in beide Führungsschienen je ein Federprofil eingesetzt werden.

Die eingesetzten Federprofile drücken mit einer elastischen Federkraft jeweils einen Kontaktbereich je eines der Stege der Führungsschienen von der jeweiligen Zugangsöffnung weg, weiter in den Innenraum. Aufgrund der schwenkbaren Lagerung je eines freien Seitenbereichs eines der Stege der jeweiligen Führungsschiene erzielen die Federkräfte Drehmomente der Führungsschienen, mit denen die Führungsnuten zum Spannen der Flachmaterialbahn in die Montageschiene geschwenkt werden. Die Schwenkvorspannungen der Führungsnuten gewährleisten, dass die Flachmaterialbahn auch bei Windlasten verzugs- und faltenfrei entlang der Führungsvorrichtungen bewegbar ist. Der Einsatz der Führungsvorrichtungen ist einfach und kann an die jeweiligen Verhältnisse angepasst werden.

Bei einer vorteilhaften Ausführungsform weist die Führungsvorrichtung zum Verbinden des freien Seitenbereiches eines der Stege der Führungsschiene mit der Montageschiene eine sich entlang der Längsachse erstreckende lösbare Schnappverbindung mit einem inneren Gelenkbereich und einem äusseren Gelenkbereich auf. Die Gelenkbereiche sind mit einer Relativbewegung quer zur Längsrichtung verbindbar. Der innere Gelenkbereich umfasst einen vorstehenden Bereich, insbesondere einen Wulst, und der äussere Gelenkbereich eine Vertiefung, wobei der vorstehende Bereich unter elastischer Verformung des Zugangs zur Vertiefung und/oder unter elastischer Verformung des vorstehenden Bereichs in die Vertiefung einführbar ist. Einer der beiden Gelenkbereiche ist an einem der Stege der Führungsschiene und der andere Gelenkbereich an der Montageschiene ausgebildet.

Bei einer vorteilhaften Ausführung weist der Querschnitt des inneren Gelenkbereichs eine konvexe Aussenkontur und der äussere Gelenkbereich eine c-förmigen Innenkontur auf. Im eingeschnappten Zustand umschliesst die Aussenkontur die Innenkontur derart, dass die Führungsschiene relativ zur Montageschiene ausschliesslich mit Schwenkbewegungen um die Längsachse bewegbar ist.

Vorzugsweise ist das Federprofil mit einer lösbaren Klickverbindung bei der Zugangsöffnung an der Montageschiene festsetzbar. Die Klickverbindung weist beispielsweise an der Montageschiene mindestens eine Vertiefung und am Federprofil mindestens einen Vorsprung auf. Die Vertiefung und der Vorsprung sind so ausgebildet, dass der Vorsprung mit einer Relativbewegung quer zur Längsrichtung in die Vertiefung einführbar und in dieser gehalten ist.

Das Federprofil kann über die Klickverbindung in einer festen Ausrichtung an der Montageschiene gehalten sein. Gegebenenfalls ist die Klickverbindung eine Schwenkverbindung, so dass das Federprofil schwenkbar an der Montageschiene gehalten ist. Wenn die Schwenkverbindung verschiedene Anschläge für das schwenkbare Federprofil umfasst, ist der freie Endbereich des Federprofils entsprechend dem verwendeten Anschlag unterschiedlich weit von der Zugangsöffnung entfernt, was auch mit unterschiedlichen Federeigenschaften verbunden ist.

Bei einer weiteren vorteilhaften Ausführung ist das Federprofil mit der lösbaren Klickverbindung in mindestens zwei verschiedenen Positionen an der Montageschiene festsetzbar. In den mindestens zwei Positionen ist der freie Endbereich des Federprofils in einem unbelasteten Zustand unterschiedlich weit von der Zugangsöffnung entfernt und entsprechend ist die Federwirkung in diesen Positionen bei gleichen Lagen der Führungsschiene unterschiedlich. Wenn bei einer bestimmten Lage der Führungsschiene eine höhere Spannkraft auf den Seitenrand der flexiblen Flachmaterialbahn ausgeübt werden soll, kann das Federprofil von einer näher bei der Zugangsöffnung gelegenen Position an der Montageschiene zu einer weiter von der Zugangsöffnung entfernten Position versetzt werden.

Vorzugsweise weist das Federprofil zwei freie Endbereiche auf, die quer zur Längsrichtung zueinander versetzt sind und unterschiedliche Federwirkungen am Kontaktbereich eines der Stege erzielbar machen. Die lösbare Klickverbindung ist in zwei verschiedenen Ausrichtungen des Federprofils erzielbar, wobei in den beiden verschiedenen Ausrichtungen je ein anderer der beiden freien Endbereiche am Kontaktbereich eines der Stege anliegt. Bei der Montage einer Markise, kann jeweils die Ausrichtung des Federprofils mit der besser passenden Federeigenschaft gewählt werden.

Es ist vorteilhaft, wenn das Federprofil bei der Klickverbindung aus einem härteren Material gebildet ist als in seinem von der Klickverbindung wegführenden Bereich. Das härtere Material bei der Klickverbindung ist auf das Erzielen eines sicheren Sitzes ausgerichtet und das weichere bzw. elastische Material des von der Klickverbindung wegführenden Bereichs ist auf die gewünschte Federeigenschaft ausgerichtet. Das Federprofil mit den unterschiedlich harten Bereichen wird vorzugsweise mittels Koextrusion hergestellt.

Die Klickverbindung gewährleistet, dass das Federprofil durch die Zugangsöffnung in die Montageschiene eingeführt und einfach an dieser befestigt werden kann. Das Federprofil muss somit nicht entlang der Längsrichtung in Nuten der Montageschiene eingeschoben werden. Das Einführen und Einklicken des Federprofils kann auch dann erfolgen, wenn die Führungsschiene bereits im Innenraum angeordnet ist.

Bei einer weiteren vorteilhaften Ausführungsform ist die Montageschiene aus einem ersten und einem zweiten Profil zusammengestellt, wobei diese beiden Profile vorzugsweise über eine lösbare Rastverbindung miteinander verbindbar sind. Insbesondere erstreckt sich das erste Profil im Querschnitt von einer ersten Seite der Zugangsöffnung über eine erste Seitenwand, eine Rückwand und mindesten einen Teil einer zweiten Seitenwand um einen Bereich des Innenraums der Montageschiene. Das zweite Profil erstreckt sich in der Zusammenstellung mit dem ersten Profil vom mindestens einen Teil der zweiten Seitenwand zu einer zweiten Seite der Zugangsöffnung.

Wenn das erste Profil in einem Bereich bei der ersten Seite und/oder bei der Rückwand doppelwandig ausgebildet ist, so können die Köpfe von in einem doppelwandigen Bereich angebrachten Befestigungsschrauben nicht in den Innenraum vorstehen.

In einer vorteilhaften Ausführung ist der Steg der Führungsschiene, der bei seinem freien seitlichen Endbereich um eine Längsachse schwenkbar mit der Montageschiene verbindbar ist, mit dem ersten Profil verbindbar und das Federprofil ist mit der lösbaren Klickverbindung bei der Zugangsöffnung am zweiten Profil festsetzbar.

Gemäss einer weiteren Ausführung ist der Steg der Führungsschiene, der bei seinem freien seitlichen Endbereich um eine Längsachse schwenkbar mit der Montageschiene verbindbar ist, mit dem zweiten Profil verbindbar und das Federprofil ist mit der lösbaren Klickverbindung bei der Zugangsöffnung am ersten Profil festsetzbar.

Wenn die Rastverbindung zwischen dem ersten und zweiten Profil nicht durch vom Federprofil oder von der Führungsschiene ausgehende Kräfte belastet werden soll, so werden sowohl das Federprofil und als auch der Steg der Führungsschiene, der bei seinem freien seitlichen Endbereich um eine Längsachse schwenkbar mit der Montageschiene verbindbar ist, mit dem ersten Profil verbunden. Die Verbindungen sind bei einander gegenüberliegenden Seiten der Zugangsöffnung angeordnet.

Eine erfindungsgemässe Markise umfasst eine flexible Flachmaterialbahn, eine Wickelwelle zum Auf- und Abwickeln der flexiblen Flachmaterialbahn und zwei erfindungsgemässe Führungsvorrichtungen, welche je einem Rand der flexiblen Flachmaterialbahn zugeordnet sind.

Anhand einiger Figuren wird die Erfindung im Folgenden näher beschrieben. Dabei zeigen
- Figur 1: eine perspektivische Darstellung einer Markise mit zwei Führungsvorrichtungen die je einer Seite einer flexiblen Flachmaterialbahn zugeordnet sind, wobei ein verdecktes stirnseitiges Ende einer ersten Ausführung einer Führungsvorrichtung vergrössert dargestellt ist,
- Figur 2: eine perspektivische Darstellung einer Markise mit zwei Führungsvorrichtungen die je einer Seite einer flexiblen Flachmaterialbahn zugeordnet sind, wobei ein verdecktes stirnseitiges Ende einer zweiten Ausführung einer Führungsvorrichtung vergrössert dargestellt ist,
- Figur 3: einen Querschnitt durch eine Führungsvorrichtung mit einem Federprofil, das über eine schwenkbare Klickverbindung mit einem zweiten Profil der Montageschiene verbunden ist und an einem ersten Anschlag ansteht, vor dem Verbinden des zweiten Profils mit einem ersten Profil der Montageschiene,
- Figur 4: einen Querschnitt durch eine Führungsvorrichtung gemäss Fig. 3 beim Verbinden des zweiten Profils mit dem ersten Profil über eine lösbare Rastverbindung,
- Figur 5: einen Querschnitt durch eine Führungsvorrichtung gemäss Fig. 4 nach dem Ausbilden der Rastverbindung,
- Figur 6: einen Querschnitt durch eine Führungsvorrichtung gemäss Fig. 3, wobei das schwenkbare Federprofil an einem zweiten Anschlag ansteht,
- Figur 7: einen Querschnitt durch eine Führungsvorrichtung bei der das Federprofil zwei freie Endbereiche aufweist und der kleinere Endbereich dem Kontaktbereich eines der Stege der Führungsschiene zugeordnet ist, vor dem Verbinden des zweiten Profils mit dem ersten Profil der Montageschiene,
- Figur 8: einen Querschnitt durch eine Führungsvorrichtung gemäss Fig. 7 beim Verbinden des zweiten Profils mit dem ersten Profil über eine lösbare Rastverbindung,
- Figur 9: einen Querschnitt durch eine Führungsvorrichtung gemäss Fig. 8 nach dem Ausbilden der Rastverbindung,
- Figur 10: einen Querschnitt durch eine Führungsvorrichtung bei der das Federprofil zwei freie Endbereiche aufweist und der grössere Endbereich dem Kontaktbereich eines der Stege der Führungsschiene zugeordnet ist, vor dem Verbinden des zweiten Profils mit dem ersten Profil der Montageschiene,
- Figur 11: einen Querschnitt durch eine Führungsvorrichtung gemäss Fig. 10 beim Verbinden des zweiten Profils mit dem ersten Profil über eine lösbare Rastverbindung,
- Figur 12: einen Querschnitt durch eine Führungsvorrichtung gemäss Fig. 11 nach dem Ausbilden der Rastverbindung,
- Figur 13: einen Querschnitt durch eine Führungsvorrichtung, welche ähnlich aufgebaut ist wie die Ausführung der Fig. 8, wobei die Führungsschiene mit dem ersten Profil verbunden ist und beim Federprofil die Klickverbindung sowie der grössere freie Endbereiche anders ausgebildet sind,
- Figur 14: einen Querschnitt durch eine Führungsvorrichtung gemäss Fig. 13 nach dem Ausbilden der Rastverbindung,
- Figur 15: einen Querschnitt durch eine Führungsvorrichtung gemäss Fig. 13, bei welcher der grössere Endbereich des Federprofils dem Kontaktbereich eines der Stege der Führungsschiene zugeordnet ist,
- Figur 16: einen Querschnitt durch eine Führungsvorrichtung gemäss Fig. 15, nach dem Ausbilden der Rastverbindung,
- Figur 17: einen Querschnitt durch eine Führungsvorrichtung mit einem Federprofil, das in der ersten von zwei verschiedenen Positionen an der Montageschiene festgesetzt ist und dessen freier Endbereich aufgrund von auf die Führungsschiene wirkenden Zugkräften komprimiert ist,
- Figur 18: einen Querschnitt durch eine Führungsvorrichtung mit einem Federprofil, das in der ersten von zwei verschiedenen Positionen an der Montageschiene festgesetzt ist und dessen freier Endbereich nicht komprimiert ist,
- Figur 19: einen Querschnitt durch eine Führungsvorrichtung mit einem Federprofil, das in der zweiten von zwei verschiedenen Positionen an der Montageschiene festgesetzt ist und dessen freier Endbereich aufgrund von auf die Führungsschiene wirkenden Zugkräften komprimiert ist, und
- Figur 20: einen Querschnitt durch eine Führungsvorrichtung mit einem Federprofil, das in der zweiten von zwei verschiedenen Positionen an der Montageschiene festgesetzt ist und dessen freier Endbereich nicht komprimiert ist,

Die Figuren 1 und 2 zeigen eine Markise 1 mit zwei Führungsvorrichtungen 2, die je einer Seite einer flexiblen Flachmaterialbahn 3 zugeordnet sind. Die flexible Flachmaterialbahn 3 ist auf eine Wickelwelle im Kasten 4 aufwickelbar und von dieser abwickelbar.

Die in der Figur 1 vergrössert dargestellte Führungsvorrichtung und die in den Figuren 3 bis 20 dargestellten Querschnitte durch die Führungsvorrichtung zeigen eine Montageschiene 5, ein Federprofil 6 und eine Führungsschiene 7. Die Montageschiene 5 weist einen teilweise umschlossenen Innenraum 8 sowie eine sich in der Längsrichtung erstreckende Zugangsöffnung 9 zum Innenraum 8 auf. Das Federprofil 6 ist im Innenraum 8 an der Montageschiene 5 angeordnet und erstreckt sich seitlich von der Zugangsöffnung 9 entlang der Montageschiene 5 und in Richtungen von der Zugangsöffnung 9 weg zu ihrem freien Endbereich 6a.

Die Führungsschiene 7 umfasst eine sich entlang der Führungsschiene 7 erstreckende Führungsnut 10 mit einer Nutöffnung 10a und einem Nutraum 10b. Vorzugsweise wird die Nutöffnung 10a von Material gebildet, das einen kleinen Reibungskoeffizienten aufweist. Die Führungsschiene 7 umfasst im von der Führungsnut abgewandt Bereich beidseits einer zentral durch die Führungsnut 10 verlaufenden Mittelebene von der Mittelebene wegführende Stege 11. Einer der Stege 11 der Führungsschiene 7 ist bei seinem freien Seitenbereich 11a um eine Längsachse schwenkbar mit der Montageschiene 5 verbunden. Der andere der Stege 11 umfasst einen dem Federprofil zugewandten Kontaktbereich 12.

Zum Verbinden des freien Seitenbereiches 11a eines der Stege 11 der Führungsschiene 7 mit der Montageschiene 5 umfasst die die Führungsvorrichtung 2 vorzugsweise eine sich entlang der Längsachse erstreckende lösbare Schnappverbindung 14 mit einem inneren Gelenkbereich 14a und einem äusseren Gelenkbereich 14b, wobei die Gelenkbereiche 14a, 14b mit einer Relativbewegung quer zur Längsrichtung verbindbar sind.

In den Querschnitten der dargestellten Ausführungsformen weist der innere Gelenkbereich 14a eine konvexe Aussenkontur und der äussere Gelenkbereich 14b eine c-förmige Innenkontur auf. Einer der beiden Gelenkbereiche 14, 14b ist am freien Seitenbereich 11a des Stegs 11 der Führungsschiene 7 und der andere an der Montageschiene 5 ausgebildet. Die Aussenkontur umschliesst im eingeschnappten Zustand die Innenkontur so, dass die Führungsschiene 7 relativ zur Montageschiene 5 ausschliesslich mit Schwenkbewegungen um die Längsachse bewegbar ist.

Der Kontaktbereich 12 ist nach dem Anordnen der Führungsschiene 7 im Innenraum 8 an den freien Endbereiche 6a des Federprofils 6 anlegbar (vgl. Figur 1, 5, 9, 12, 14, und 16-20) und zum Spannen der Flachmaterialbahn 3 vom Federprofil 6 im Innenraum 8 von der Zugangsöffnung 9 wegdrückbar (vgl. Figuren 1, 2, 5, 9, 12, 14, und 16-20).

Bei den dargestellten Ausführungsformen der Führungsvorrichtung 5 sind die Federprofile 6 mit lösbaren Klickverbindungen 13 bei der Zugangsöffnung 9 an der Montageschiene 5 festsetzbar. Die Klickverbindung 13 können verschieden ausgestaltet werden, wobei jeweils Vertiefungen und daran angepasste Vorsprünge zusammenwirken. Das Federprofil 6 kann mit seinem Kontaktbereich 6a durch die Zugangsöffnung 9 in den Innenraum 8 eingeführt und dann mit den Klickverbindungen 13 bei der Zugangsöffnung 9 an der Montageschiene 5 befestigt werden. Die dargestellten Federprofile 6 sind bei den Klickverbindungen 13 vorzugsweise aus einem härteren Material gebildet als in ihren von den Klickverbindungen 13 wegführenden Bereichen.

Bei den dargestellten Ausführungsformen ist die Montageschiene 5 aus einem ersten Profil 5a und einem zweiten Profil 5b zusammengestellt, wobei diese beiden Profile 5a und 5b über eine lösbare Rastverbindung 15 miteinander verbindbar sind. Insbesondere erstreckt sich das erste Profil 5a im Querschnitt von einer ersten Seite der Zugangsöffnung 9 über eine erste Seitenwand, eine Rückwand und mindesten einen Teil einer zweiten Seitenwand um einen Bereich des Innenraums 8 der Montageschiene 5. Das zweite Profil 5b erstreckt sich in der Zusammenstellung mit dem ersten Profil 5a vom mindestens einen Teil der zweiten Seitenwand zu einer zweiten Seite der Zugangsöffnung 9.

Das erste Profil 5a ist in einem Bereich bei der ersten Seite und bei der Rückwand doppelwandig ausgebildet. In diesem doppelwandigen Bereich kann das erste Profil 5a mit Schrauben, die lediglich durch die äussere Wand führen, an einem Gebäudeteil befestigt werden. Dazu werden die Schrauben und deren Köpfe durch genügend grosse Öffnungen in der inneren Wand eingeführt. Die Öffnungen in der äusseren Wand sind so ausgebildet, dass die Schraubenköpfe oder eingesetzte Unterlegscheiben nicht durchtreten können. Die Schraubenköpfe liegen im Hohlraum des doppelwandigen Bereichs.

In den Ausführungsformen der Fig. 1, 3 bis 6 und 17 bis 20 ist der Steg 11 der Führungsschiene 7, der bei seinem freien seitlichen Endbereich 11a um eine Längsachse schwenkbar mit der Montageschiene 5 verbindbar ist, über die lösbare Schnappverbindung 14 mit dem ersten Profil 5a verbunden und das Federprofil 6 ist mit der lösbaren Klickverbindung 13 bei der Zugangsöffnung 9 am zweiten Profil 5b festgesetzt.

Gemäss einer weiteren Ausführungsform der Fig. 7 bis 12 ist der Steg 11 der Führungsschiene 7 bei seinem freien seitlichen Endbereich 11a über die Schnappverbindung 14 schwenkbar am zweiten Profil 5b angeordnet und das Federprofil 6 ist mit der lösbaren Klickverbindung 13 bei der Zugangsöffnung 9 am ersten Profil 5a festgesetzt.

In der Ausführungsform der Fig. 13 bis 16 sind das Federprofil 5 und der freie seitliche Endbereich 11a des Stegs 11 der Führungsschiene 7 bei einander gegenüberliegenden Seiten der Zugangsöffnung mit dem ersten Profil 5a verbunden. Das zweite Profil 5b wird mit der Rastverbindung 15 am ersten Profil 5a angeordnet, so dass die Montageschiene 5 den Innenraum 8 bis auf die Zugangsöffnung 9 umschliesst.

Bei der Ausführungsform der Fig. 1 und 3 bis 6 sind dem schwenkbaren Federprofil 5 mit dem in zwei Positionen am zweiten Profil 5b einsetzbaren Abstützelement 16 zwei Anschläge zugeordnet. Die Fig. 3 bis 5 zeigen das Abstützelement 16 in einer ersten Position, in welcher das Federprofil 5 bei der Zugangsöffnung 9 am zweiten Profil 5b ansteht und dabei am ersten Anschlag anliegt. Die Fig. 6 zeigt das Abstützelement 16 in einer zweiten Position, in welcher das Federprofil 5 bei der Zugangsöffnung 9 am Abstützelement 16 ansteht und dabei am zweiten Anschlag anliegt. Bei den beiden Anschlägen ist der freie Endbereich 6a des Federprofils 6 unterschiedlich weit von der Zugangsöffnung 9 entfernt, was auch mit unterschiedlichen auf den Kontaktbereich 12 wirkenden Federeigenschaften verbunden ist.

In den Ausführungsformen der Fig. 2 und 7 bis 20 kann das Federprofil 6 über die Klickverbindung 13 in mindestens zwei festen Ausrichtung an der Montageschiene 5 angeordnet werden.

Bei den Fig. 7 bis 16 weist das Federprofil 6 zwei freie Endbereiche 6a auf, die quer zur Längsrichtung zueinander versetzt sind und unterschiedliche Federwirkungen erzielbar machen. Die lösbare Klickverbindung 13 ist in zwei verschiedenen Ausrichtungen des Federprofils 6 erzielbar, wobei in den beiden verschiedenen Ausrichtungen je ein anderer der beiden freien Endbereiche 6a am Kontaktbereich 12 eines der Stege 11 anliegt. Bei der Montage einer Markise 1, kann jeweils die Ausrichtung des Federprofils 6 mit der besser passenden Federeigenschaft gewählt werden.

Bei einer weiteren vorteilhaften Ausführung gemäss den Fig. 17 bis 20 ist das Federprofil 6 mit der lösbaren Klickverbindung 13 in mindestens zwei verschiedenen Positionen an der Montageschiene 5 festsetzbar. In den mindestens zwei Positionen ist der freie Endbereich 6a des Federprofils 6 in einem unbelasteten Zustand unterschiedlich weit von der Zugangsöffnung 9 entfernt und entsprechend ist die Federwirkung in diesen Positionen bei gleichen Lagen der Führungsschiene 7 unterschiedlich.

Wenn bei einer bestimmten Lage der Führungsschiene 7 eine höhere Spannkraft auf den Seitenrand der flexiblen Flachmaterialbahn 3 ausgeübt werden soll, kann das Federprofil 6 von einer näher bei der Zugangsöffnung 9 gelegenen Position an der Montageschiene 5 zu einer weiter von der Zugangsöffnung 9 entfernten Position versetzt werden.

## Patentansprüche

1. Führungsvorrichtung (2) ausgestaltet zum Führen eines Seitenrandes einer flexiblen Flachmaterialbahn (3) einer Markise (1), welche Führungsvorrichtung (2) sich in einer Längsrichtung erstreckt und eine Montageschiene (5), ein Federprofil (6) und eine Führungsschiene (7) umfasst, wobei die Montageschiene (5) einen teilweise umschlossenen Innenraum (8) sowie eine sich in der Längsrichtung erstreckende Zugangsöffnung (9) zum Innenraum (8) aufweist, das Federprofil (6) im Innenraum (8) an der Montageschiene (5) angeordnet ist, sowie sich bei einer ersten Seite der Zugangsöffnung (9) entlang der Montageschiene (5) und in einer Richtung von der Zugangsöffnung (9) weg zu einem freien Endbereich (6a) erstreckt und die Führungsschiene (7) eine sich entlang der Führungsschiene (7) erstreckende Führungsnut (10) sowie beidseits einer zentral durch die Führungsnut (10) verlaufenden Mittelebene von der Mittelebene wegführende Stege (11) mit freien Seitenbereichen (11a) aufweist, wobei die Führungsschiene (7) im Innenraum (8) anordenbar ist und das Federprofil (6) mit dem freien Endbereich (6a) an einen Kontaktbereich (12) eines der Stege (11) anlegbar ist und die Führungsschiene (7) dort vom Federprofil (6) zum Spannen der Flachmaterialbahn (3) mit einer Federkraft von der Zugangsöffnung (9) weg drückbar ist, **dadurch gekennzeichnet, dass** einer der Stege (11) der Führungsschiene (7) bei seinem freien Seitenbereich (11a) um eine Längsachse schwenkbar mit der Montageschiene (5) verbindbar ist.

2. Führungsvorrichtung (2) nach Anspruch 1, **dadurch gekennzeichnet, dass** die Führungsvorrichtung (2) zum Verbinden des freien Seitenbereiches (11a) eines der Stege (11) der Führungsschiene (7) mit der Montageschiene (5) eine sich entlang der Längsachse erstreckende lösbare Schnappverbindung (14) mit einem inneren Gelenkbereich (14a) und einem äusseren Gelenkbereich (14b) aufweist, wobei die Gelenkbereiche (14a, 14b) mit einer Relativbewegung quer zur Längsrichtung verbindbar sind.

3. Führungsvorrichtung (2) nach Anspruch 2, **dadurch gekennzeichnet, dass** im Querschnitt der innere Gelenkbereich (14a) eine konvexe Aussenkontur und der äussere Gelenkbereich (14b) eine c-förmigen Innenkontur aufweist, wobei einer der beiden Gelenkbereiche an einem der Stege (11) der Führungsschiene (7) und der andere Gelenkbereich an der Montageschiene (5) ausgebildet ist und die Aussenkontur im eingeschnappten Zustand die Innenkontur so umschliesst, dass die Führungsschiene (7) relativ zur Montageschiene (5) ausschliesslich mit Schwenkbewegungen um die Längsachse bewegbar ist.

4. Führungsvorrichtung (2) nach einem der Ansprüche 1 bis 3, **dadurch gekennzeichnet, dass** das Federprofil (6) mit einer lösbaren Klickverbindung (13) bei der Zugangsöffnung (9) an der Montageschiene (5) festsetzbar ist, wobei vorzugsweise die Klickverbindung (13) an der Montageschiene (5) mindestens eine Vertiefung und am Federprofil mindestens einen Vorsprung aufweist.

5. Führungsvorrichtung (2) nach Anspruch 4, **dadurch gekennzeichnet, dass** die lösbare Klickverbindung (13) eine Schwenkverbindung ist und mindestens zwei verschiedene Anschläge für das schwenkbare Federprofil verwendbar sind, so dass der freie Endbereich des Federprofils entsprechend dem verwendeten Anschlag unterschiedlich weit von der Zugangsöffnung entfernt ist und das Federprofil mit unterschiedlichen Federeigenschaften auf die Führungsschiene wirkt.

6. Führungsvorrichtung (2) nach Anspruch 4, **dadurch gekennzeichnet, dass** das Federprofil (6) mit der lösbaren Klickverbindung (13) in mindestens zwei verschiedenen Positionen an der Montageschiene (5) festsetzbar ist, wobei in den mindestens zwei Positionen der dem Kontaktbereich (12) zugeordnete freie Endbereich (6a) in einem unbelasteten Zustand unterschiedlich weit von der Zugangsöffnung (9) entfernt ist und das Federprofil im belasteten Zustand mit unterschiedlichen Federeigenschaften auf die Führungsschiene wirkt.

7. Führungsvorrichtung (2) nach Anspruch 4, **dadurch gekennzeichnet, dass** das Federprofil (6) zwei freie Endbereiche (6a) aufweist, die quer zur Längsrichtung zueinander versetzt sind und unterschiedliche Federwirkungen am Kontaktbereich (12) eines der Stege (11) erzielbar machen, wobei die lösbare Klickverbindung in zwei verschiedenen Ausrichtungen des Federprofils erzielbar ist und in den beiden verschiedenen Ausrichtungen je ein anderer der beiden freien Endbereiche (6a) am Kontaktbereich (12) eines der Stege (11) anliegt.

8. Führungsvorrichtung (2) nach einem der Ansprüche 4 bis 7, **dadurch gekennzeichnet, dass** das Federprofil (6) bei der Klickverbindung (13) aus einem härteren Material gebildet ist als beim freien Endbereich (6a), wobei das Federprofil (6) mit den unterschiedlich harten Bereichen vorzugsweise mittels Koextrusion hergestellt ist.

9. Führungsvorrichtung (2) nach einem der Ansprüche 1 bis 8, **dadurch gekennzeichnet, dass** die Montageschiene (5) aus einem ersten Profil (5a) und einem zweiten Profil (5b) zusammengestellt ist, wobei diese beiden Profile (5a, 5b) vorzugsweise über eine lösbare Rastverbindung (15) miteinander verbindbar sind.

10. Führungsvorrichtung (2) nach Anspruch 9, **dadurch gekennzeichnet, dass** sich das erste Profil (5a) im Querschnitt von einer ersten Seite der Zugangsöffnung (9) über eine erste Seitenwand, eine Rückwand und mindesten einen Teil einer zweiten Seitenwand um einen Bereich des Innenraums (8) der Montageschiene (5) erstreckt und sich das zweite Profil (5b) in der Zusammenstellung mit dem ersten Profil (5a) vom mindestens einen Teil der zweiten Seitenwand zu einer zweiten Seite der Zugangsöffnung (9) erstreckt.

11. Führungsvorrichtung (2) nach Anspruch 10, **dadurch gekennzeichnet, dass** das erste Profil (5a) in einem Bereich bei der ersten Seite und/oder bei der Rückwand doppelwandig ausgebildet ist.

12. Führungsvorrichtung (2) nach einem der Ansprüche 9 bis 11, **dadurch gekennzeichnet, dass** der Steg (11) der Führungsschiene (7), der bei seinem freien seitlichen Endbereich um eine Längsachse schwenkbar mit der Montageschiene (5) verbindbar ist, mit dem ersten Profil (5a) verbindbar ist und das Federprofil (6) mit der lösbaren Klickverbindung (13) bei der Zugangsöffnung (9) am zweiten Profil (5b) festsetzbar ist.

13. Führungsvorrichtung (2) nach einem der Ansprüche 9 bis 11, **dadurch gekennzeichnet, dass** der Steg (11) der Führungsschiene (7), der bei seinem freien seitlichen Endbereich um eine Längsachse schwenkbar mit der Montageschiene (5) verbindbar ist, mit dem zweiten Profil (5b) verbindbar ist und das Federprofil (6) mit der lösbaren Klickverbindung (13) bei der Zugangsöffnung (9) am ersten Profil (5a) festsetzbar ist.

14. Führungsvorrichtung (2) nach einem der Ansprüche 9 bis 11, **dadurch gekennzeichnet, dass** das Federprofil (6) und der Steg (11) der Führungsschiene (7), der bei seinem freien seitlichen Endbereich um eine Längsachse schwenkbar mit der Montageschiene (5) verbindbar ist, mit dem ersten Profil (5a) verbindbar sind, wobei die Verbindungen bei einander gegenüberliegenden Seiten der Zugangsöffnung angeordnet sind.

15. Markise (1) mit einer flexiblen Flachmaterialbahn (3), einer Wickelwelle zum Auf- und Abwickeln der flexiblen Flachmaterialbahn (3) und zwei Führungsvorrichtungen (2) gemäss einem der Ansprüche 1 bis 13, welche je einem Rand der flexiblen Flachmaterialbahn (3) zugeordnet sind.
